# EUROPÄISCHE PATENTSCHRIFT

(11) **EP 2 891 789 B1**
(45) Veröffentlichungstag und Bekanntmachung des Hinweises auf die Patenterteilung: **28.09.2016**
(21) Anmeldenummer: 14195983.3
(22) Anmeldetag: 03.12.2014
(51) Int. Cl.: F02M 51/06, F02M 61/04

(54) **Kraftstoffinjektor und Verfahren zum Herstellen eines Kraftstoffinjektors**
Fuel injector and method for producing a fuel injector
Injecteur de carburant et procédé de fabrication d'un injecteur de carburant

(30) Priorität: 19.12.2013 DE 102013226569
(43) Veröffentlichungstag der Anmeldung: 08.07.2015
(73) Patentinhaber: ROBERT BOSCH GMBH, 70442 Stuttgart (DE)
(72) Erfinder: Rapp, Holger, 71254 Ditzingen (DE)

(56) Entgegenhaltungen:
- EP-A1- 1 757 800
- EP-A1- 2 626 545
- EP-A1- 2 626 546
- DE-A1-102007 008 863
- US-A- 4 894 900
- US-A1- 2010 012 745

## Beschreibung

### Stand der Technik

Die Erfindung betrifft einen Kraftstoffinjektor nach dem Oberbegriff des Anspruchs 1, wie er beispielsweise aus der DE 10 2009 002 554 A1 der Anmelderin bekannt ist Ferner betrifft die Erfindung ein Verfahren zum Herstellen eines erfindungsgemäßen Kraftstoffinjektors.

Der bekannte Kraftstoffinjektor dient dem Einspritzen von Kraftstoff in den Brennraum einer selbstzündenden Brennkraftmaschine. Der Kraftstoffinjektor weist ein mehrteilig ausgebildetes Injektorgehäuse auf, das in einem Teilbereich einen Hochdruckraum ausbildet. Innerhalb des Hochdruckraums ist ein Führungsstück für einen Kopplerkolben angeordnet, der zur zumindest mittelbaren Steuerung der Hubbewegung einer in dem Injektorgehäuse hubbeweglich angeordneten Düsennadel dient. Der Hochdruckraum ist einerseits über eine innerhalb des Injektorgehäuses ausgebildete Bohrung mit einer Hochdruckquelle (Rail) verbunden, und steht andererseits hydraulisch in Verbindung mit im Injektorgehäuse ausgebildeten Einspritzöffnungen. Ein derartiger, ein relativ großes Speichervolumen ausbildender Hochdruckraum dient insbesondere auch als düsennahes Speichervolumen und bewirkt, dass die Amplituden von Druckschwingungen, die durch die Einspritzungen beim Freigeben der Einspritzöffnungen entstehen, erheblich reduziert werden können. Weiterhin wird durch einen derart ausgebildeten Hochdruckraum zumindest teilweise die Notwendigkeit von relativ aufwendig ausgebildeten Tieflochbohrungen verringert. Wenn, wie im zitierten Stand der Technik, innerhalb des Hochdruckraums zusätzliche Bauteile angeordnet sind, ist es erforderlich, das Injektorgehäuse im Bereich der Bauteile bzw. des Hochdruckraums mit einer relativ geringen Wandstärke auszubilden, da der Außendurchmesser des Injektorgehäuses infolge des durch die Brennkraftmaschine bestimmten Einbauraums üblicherweise begrenzt ist.

Die Tendenz bei modernen Dieseleinspritzsystemen geht mehr und mehr zu höheren System- bzw. Einspritzdrücken. Während derzeitige Einspritzsysteme einen Rail- bzw. Systemdruck von ca. maximal 2.500 bar aufweisen, sind zukünftige Systeme angedacht, bei denen der Rail- bzw. Systemdruck bis zu 3000 bar beträgt. Der innerhalb des Hochdruckraums herrschende Druck bewirkt an dem den Hochdruckraum begrenzenden Bauteil (Injektorgehäuse) eine in Umfangswirkung wirkende Zugspannung auf das Material des Bauteils bzw. des Injektorgehäuses. Da, wie oben erläutert, zur Aufnahme von Bauteilen innerhalb des Hochdruckraums bei den üblicherweise vorhandenen Einbauräumen der Kraftstoffinjektoren die Wandstärke des Bauteils (Injektorgehäuses) relativ gering ist, bewirken erhöhte Drücke eine zunehmende Materialbeanspruchung und somit die Gefahr von Rissen bzw. Beschädigungen. Es ist zwar theoretisch denkbar, die erhöhten Zugspannungen durch ein besonders hochwertiges Material für das Injektorgehäuse beherrschbar zu machen bzw. zumindest teilweise zu kompensieren, das entsprechend höhere Festigkeitswerte aufweist, jedoch sind aus Kosten- und anderen Gründen derartige Materialien oftmals nicht erwünscht oder einsetzbar.

Aus der US 4 894 900 A, EP 1 757 800 A1, DE 10 2007 008 863 A1, EP 2 626 546 A1 und EP 2 626 545 A1 sind darüber hinaus Kraftstoffeinspritzventile bekannt, in denen Hochdruck führende Hohlräume ausgebildet sind, die zumindest teilweise von zwei Gehäuseteilen umgeben sind.

### Offenbarung der Erfindung

Ausgehend von dem dargestellten Stand der Technik liegt der Erfindung die Aufgabe zugrunde, einen Kraftstoffinjektor nach dem Oberbegriff des Anspruchs 1 derart weiterzubilden, dass der mögliche Systemdruck innerhalb eines Hochdruckraums bei gleichbleibenden Innen- und Außenabmessungen des Injektorgehäuses allein durch konstruktive Maßnahmen erhöht werden kann, ohne dass beispielsweise Materialen mit höherer Festigkeit verwendet werden müssen.

Diese Aufgabe wird erfindungsgemäß bei einem Kraftstoffinjektor mit den Merkmalen des Anspruchs 1 dadurch gelöst, dass der Hochdruckraum zumindest bereichsweise von zwei Elementen begrenzt ist, einem inneren ersten, vorzugsweise hülsenförmigen Element mit einer im ersten Element angeordneten ersten Ausnehmung zur Ausbildung des Hochdruckraums, und einem das erste Element unmittelbar umgebenden zweiten Element mit einer zweiten Ausnehmung, wobei die zweite Ausnehmung das erste Element an seiner äußeren Umfangsfläche umgibt, und wobei das zweite Element unter Ausbildung einer radial wirkenden Druckkraft auf das erste Element mit diesem verbunden ist. Die erste Ausnehmung ist exzentrisch im ersten Element angeordnet und in dem die größte Wanddicke aufweisenden Bereich des ersten Elements ist eine parallel zu einer Längsachse angeordnete Bohrung ausgebildet. Diese Bohrung kann insbesondere der Führung von Kraftstoff oder ähnlichem dienen.

Mit anderen Worten gesagt bedeutet dies, dass zwei einander unmittelbar umgebende und miteinander verbundene Elemente die Begrenzung des Hochdruckraums ausbilden, wobei das äußere Element auf das innere Element eine radial wirkende Druckkraft ausübt. Diese Druckkraft bewirkt, dass innerhalb der Wand des inneren Elements in der dem Hochdruckraum zugewandten Seite Druckspannungen entstehen, die den infolge des Systemdrucks hervorgerufenen Zugspannungen entgegenstehen und diese somit zumindest teilweise kompensieren. Dies hat zur Folge, dass die an der Innenwand des inneren Elements auftretenden Zugbeanspruchungen geringer sind als Zugbeanspruchungen, die ohne das äußere Element in der Wand des inneren Elements auftreten würden.

Vorteilhafte Weiterbildungen des erfindungsgemäßen Kraftstoffinjektors sind in den Unteransprüchen aufgeführt.

Zur Ausbildung der radialen Druckkraft ist es insbesondere vorgesehen, dass zwischen der Außendurchmesser des ersten Elements und dem Innendurchmesser des zweiten Elements eine Presspassung ausgebildet ist.

Eine über den gesamten Umfang der beiden Elemente gleich große mechanische Beanspruchung wird erzielt, wenn das zweite Element hülsenförmig ausgebildet ist, wobei die zweite Ausnehmung konzentrisch im zweiten Element angeordnet ist.

Es sind jedoch auch Anwendungen denkbar, bei denen das zweite Element hülsenförmig ausgebildet ist, wobei die zweite Ausnehmung exzentrisch im zweiten Element angeordnet ist.

Eine weitere, konstruktiv besonders bevorzugte Ausgestaltung sieht vor, dass das erste Element das zweite Element zumindest an einer Stirnseite, vorzugsweise an beiden Stirnseiten, in nicht montiertem Zustand axial überragt. Eine derartige Ausbildung bewirkt, dass im Einbauzustand der beiden Elemente, bei der diese innerhalb des Injektorgehäuses axial verspannt sind, der Hochdruckraum radial über das radial innere erste Element sicher und zuverlässig abgedichtet ist, so dass ein Austritt von Kraftstoff in Richtung zum zweiten Element vermieden wird.

Hierzu ist es erforderlich, dass zwischen dem ersten Element und wenigstens einem, das erste Element axial begrenzenden Bauteil eine axiale Druckspannung ausbildbar ist. Eine derartige axiale Druckspannung ist in der Praxis mittels axialer Spannelemente, beispielsweise einer Überwurfmutter oder ähnlichem erzielbar.

Der Einsatz der Erfindung ist insbesondere bei Anwendungen sinnvoll, bei denen der Druck im Hochdruckraum mehr als 2500 bar, insbesondere bis 3000 bar oder darüber beträgt.

Ein derartiger Kraftstoffinjektor ist üblicherweise unterschiedlichen Betriebsbedingungen bzw. Betriebstemperaturen ausgesetzt, die im Falle des Kaltstarts von beispielsweise -30°C bis zu mehr als 150°C während des Betriebs reichen können. Um über den gesamten Temperaturbereich stets genügend Druckspannungen auf das radial innere erste Element ausüben zu können und somit die Funktionssicherheit bzw. mechanische Festigkeit des Kraftstoffinjektors sicherzustellen, ist es darüber hinaus in einer weiteren Ausgestaltung der Erfindung vorgesehen, dass der Wärmeausdehnungskoeffizient des radial inneren Elements gleich oder größer ist als der Wärmeausdehnungskoeffizient des radial äußeren Elements. Im einfachsten Fall wird diese Bedingung erfüllt, wenn das radial innere Element und das radial äußere Element aus dem gleichen Material bestehen.

Die Erfindung umfasst auch ein Verfahren zum Herstellen eines erfindungsgemäßen Kraftstoffinjektors, bei dem zwei einander radial umgebende Elemente miteinander gefügt werden. Erfindungsgemäß ist es vorgesehen, dass vor dem Fügen das radial innere Element herabgekühlt und/oder das radial äußere Element erwärmt wird/werden. Das erfindüngsgemäße Verfahren ermöglicht somit eine die beiden Elemente mechanisch relativ gering belastende Montage, bei der insbesondere ein spannender Abtrag an Flächen der beiden Elemente sicher und zuverlässig vermieden wird.

Weitere Vorteile, Merkmale und Einzelheiten der Erfindung ergeben sich aus der nachfolgenden Beschreibung bevorzugter Ausführungsbeispiele sowie anhand der Zeichnung.

Diese zeigt in:
- Fig. 1: einen vereinfachten Längsschnitt durch einen Kraftstoffinjektor,
- Fig. 2: zwei hülsenförmige Elemente zur Begrenzung eines Hochdruckraums im Längsschnitt,
- Fig. 3: die beiden Elemente gemäß Fig. 2 im montierten Zustand im Längsschnitt sowie im Querschnitt,
- Fig. 4: eine Darstellung des Verlaufs der Zugspannung der beiden Elemente bei unter Hochdruck stehendem Hochdruckraum,
- Fig. 5: gegenüber der Fig. 2 modifizierte Elemente in montiertem Zustand im Längsschnitt und
- Fig. 6 bis Fig. 8: jeweils im Querschnitt weitere, gegenüber der Fig. 3 modifizierte Elemente.

Dabei dienen die Fig. 1 bis 7 nur der Illustration der technischen Lehre, während die Fig. 8 ein Ausführungsbeispiel der Erfindung zeigt.

Gleiche Elemente bzw. Elemente mit gleicher Funktion sind in den Figuren mit den gleichen Bezugsziffern versehen.

Der in der Fig. 1 dargestellte Kraftstoffinjektor 10 dient zum Einspritzen von Kraftstoff in den Brennraum einer nicht dargestellten selbstzündenden Brennkraftmaschine. Der Kraftstoffinjektor 10 weist ein mehrteilig ausgebildetes Injektorgehäuse 11 auf, in dem in einer Längsachse 12 eine Düsennadel 13 als Einspritzventilglied hubbeweglich angeordnet ist. Die Düsennadel 13 verschließt in der in der Fig. 1 dargestellten abgesenkten Position der Düsennadel 13 wenigstens eine, im Injektorgehäuse 11 ausgebildete Einspritzöffnung 14.

Das Injektorgehäuse 11 besteht im dargestellten Ausführungsbeispiel aus einem dem Brennraum der Brennkraftmaschine zugewandten Düsenkörper 15, an den sich auf der dem Brennraum abgewandten Seite in axialer Richtung ein aus zwei Elementen 16, 17 ausgebildeter Druckkörper 18, eine Zwischenplatte 19, ein Haltekörper 20 sowie ein Gehäusedeckel 21 anschließen.

Der Düsenkörper 15 weist einen radial umlaufenden Haltebund 22 auf, der mit einer hülsenförmigen Düsenspannmutter 25 zusammenwirkt, die wiederum auf der dem Haltebund 22 abgewandten Seite an ihrem Innenumfang ein Gewinde 26 aufweist, das mit einem entsprechenden Außengewinde am Haltekörper 20 zusammenwirkt, um zwischen dem Düsenkörper 15 und dem Haltekörper 20 den Druckkörper 18 sowie die Zwischenplatte 19 axial zu verspannen.

Es sei nochmals erwähnt, dass der soweit beschriebene Aufbau des Injektorgehäuses 11 lediglich exemplarisch ist und von der dargestellten Ausführungsform abweichen kann.

Von dem Druckkörper 18 sowie dem Düsenkörper 15 und der Zwischenplatte 19 ist ein Hochdruckraum 30 räumlich begrenzt, der über eine in der Zwischenplatte 19, dem Haltekörper 20 sowie dem Gehäusedeckel 21 ausgebildete Tiefenbohrung 32 hydraulisch mit einem Hochdruckspeicher in Form eines Rails 33 verbunden ist. Das Rail 33 stellt den beim Betrieb des Kraftstoffinjektors 10 erforderlichen Systemdruck zur Verfügung, der zumindest im Wesentlichen auch innerhalb des Hochdruckraums 30 herrscht, wobei der Systemdruck mehr als 2500bar, insbesondere bis zu 3000bar betragen kann.

Innerhalb des Haltekörpers 20 ist ein Betätigungselement in Form eines Piezo-Aktors 35 angeordnet, das zur zumindest mittelbaren Steuerung der Hubbewegung der Düsennadel 13 dient, wobei der Piezo-Aktor 35 über Anschlussleitungen 36 elektrisch ansteuerbar bzw. betätigbar ist. Der von dem Haltekörper 20 und dem Gehäusedeckel 21 begrenzte Aufnahmeraum 37 für den Piezo-Aktor 35 bildet einen Niederdruckraum des Injektorgehäuses 11 aus, der über eine Rücklaufleitung 38 druckentlastbar ist.

Im Hochdruckraum 30 ist im Bereich des Druckkörpers 18 ein Führungsstück 40 angeordnet, das auf der der Düsennadel 13 zugewandten Seite eine Sacklochbohrung zur Aufnahme eines Kopplerkolbens 41 aufweist. Ferner ist in einer das Führungsstück 40 sowie die Zwischenplatte 19 durchquerenden Längsbohrung ein Kolbenabschnitt 42 angeordnet, der in Wirkverbindung mit dem Piezo-Aktor 35 angeordnet ist. Der Kopplerkolben 41 wirkt auf der der Düsennadel 13 zugewandten, aus der Sacklochbohrung des Führungsstücks 40 herausragenden Stirnseite mit einer Platte 43 zusammen, an der sich eine Feder 44 abstützt. Die Feder 44 belastet den Kopplerkolben 41 mit einer in Richtung zum Piezo-Aktor 35 wirkenden Axialkraft. Auf der dem Kopplerkolben 41 abgewandten Seite der Platte 43 liegt an dieser eine Führungshülse 45 axial an, in die der eine Endbereich der Düsennadel 13 eintaucht. Zwischen einem an der Düsennadel 13 ausgebildeten, radial umlaufenden Bund 46 und der Führungshülse 45 stützt sich eine Druckfeder 48 ab, die einerseits die Führungshülse 45 unter Ausbildung eines Dichtsitzes gegen die Platte 43 axial drückt, und die andererseits die Düsennadel 13 in Richtung ihrer Schließposition kraftbeaufschlagt, in der die wenigstens eine Einspritzöffnung 14 von der Düsennadel 13 hydraulisch dicht verschlossen ist.

Hinsichtlich der an sich bekannten Funktionsweise des soweit beschriebenen Kraftstoffinjektors 10 wird auf die DE 10 2009 002 554 A1 der Anmelderin verwiesen.

Erfindungswesentlich ist die konstruktive Gestaltung des eine Begrenzung des Hochdruckraums 30 ausbildenden Druckkörpers 18, bestehend aus den beiden Elementen 16, 17. Wie insbesondere anhand der Darstellung der Fig. 2 und 3 erkennbar ist, sind die beiden Elemente 16, 17 jeweils hülsenförmig ausgebildet und weisen eine gemeinsame Längsachse 49 auf. Erfindungswesentlich ist, dass zur Ausbildung einer Presspassung im gefügten Zustand der beiden Elemente 16, 17 der Außendurchmesser D des radial inneren ersten Elements 16 etwas größer ist als der Innendurchmesser d des radial äußeren, zweiten Elements 17. Nach dem axialen Fügen der beiden Elemente 16, 17 wird dadurch in der äußeren Umfangswand 51 des radial inneren Elements 16 eine Druckspannung erzeugt. Darüber hinaus weist das radial innere Element 16 eine erste Ausnehmung 52 auf, die den Hochdruckraum 30 unmittelbar begrenzt, während das radial äußere Element 17 eine zweite Ausnehmung 53 zur Aufnahme des radial inneren Elements 16 aufweist.

In dem in den Fig. 2 und 3 dargestellten Ausführungsbeispiel weisen die beiden Elemente 16, 17 jeweils dieselbe axiale Erstreckung bzw. Länge I auf. Das Fügen der beiden Elemente 16, 17 erfolgt vorzugsweise durch Erwärmen des radial äußeren Elements 17 und/oder Abkühlen des radial inneren Elements 16, so dass nach dem Fügen der beiden Elemente 16, 17 die beiden Stirnflächen der Elemente 16, 17 bündig bzw. plan miteinander abschließen.

In der Fig. 4 ist der Verlauf der Zugspannung δ der beiden Elemente 16, 17 dargestellt, wie er sich aufgrund eines in dem Hochdruckraum 30 herrschenden (hydraulischen) Drucks im Abstand r von der Längsachse 49 einstellt. Insbesondere erkennt man, dass der in der Mantelfläche 51 des radial inneren Elements 16 wirkende Druck bzw. die entsprechende Zugspannung infolge der durch das radial äußere Element 17 in das radial innere Element 16 induzierten Druckspannung mit zunehmenden Abstand r reduziert ist und erst wieder im Bereich der zweiten Ausnehmung 53 des radial äußeren Elements 17 ihr Maximum einnimmt.

Zur Erhöhung der Dichtigkeit beim axialen Verspannen des Druckkörpers 18 bzw. des radial inneren Elements 16 zwischen dem Düsenkörper 15 und der Zwischenplatte 19 kann es entsprechend der Fig. 5 vorgesehen sein, dass das radial innere Element 16 eine geringfügig größere Länge I aufweist als das radial äußere Element 17, so dass im gefügten Zustand der beiden Elemente 16, 17 das radial innere Element 16 mit seiner Stirnfläche 55, zumindest auf einer, vorzugsweise an beiden Stirnflächen 55 etwas über die Stirnfläche 56 des radial äußere Elements 17 hinausragt. Beim axialen Verspannen des Druckkörpers 18 mit der Düsenspannmutter 25 wird dadurch auf das innere Element 16 eine Druckspannung erzeugt, die eine besonders gute Abdichtung des Hochdruckraums 30 radial nach außen ermöglicht, wobei im Einbauzustand die beiden Stirnflächen 55, 56 vorzugsweise an dem Düsenkörper 15 bzw. der Zwischenplatte 19 anliegen.

In der Fig. 6 ist der Fall dargestellt, bei der das radial innere Element 16 eine konstante Wanddicke a aufweist, während das radial äußere Element 17a in Umfangsrichtung betrachtet eine variable Wanddicke A aufweist, die dadurch hervorgerufen wird, dass die zweite Ausnehmung 53a exzentrisch zur Längsachse 54 des zweiten Elements 17a angeordnet ist.

In der Fig. 7 ist zusätzlich der Fall dargestellt, bei der auch das radial innere Element 16a eine unterschiedliche Wanddicke a aufweist, d.h., dass die erste Ausnehmung 52a exzentrisch zur der Längsachse 57 des radial inneren Elements 16a angeordnet ist.

Zuletzt ist in der Fig. 8 der erfindungsgemäße Fall dargestellt, bei der bei dem radial inneren Element 16b, das grundsätzlich entsprechend dem radial inneren Element 16a der Fig. 7 ausgebildet ist, im Bereich der größten Wanddicke a eine zusätzliche Längsbohrung 60 zur Führung von Druckmittel ausgebildet ist, wobei die Längsachse der Längsbohrung 60 parallel zur Längsachse 57 der ersten Ausnehmung 52a verläuft.

## Patentansprüche

1. Kraftstoffinjektor (10) mit einem Injektorgehäuse (11), das einen mit einer Hochdruckquelle (33) verbindbaren Hochdruckraum (30) ausbildet, in dem ein Einspritzventilglied (13) hubbeweglich angeordnet ist wobei der Hochdruckraum (30) zumindest bereichsweise von zwei Elementen (16; 16a; 16b, 17; 17a) begrenzt ist, einem inneren ersten, vorzugsweise hülsenförmigen Element (16; 16a; 16b) mit einer im ersten Element (16; 16a; 16b) angeordneten ersten Ausnehmung (52; 52a) zur Ausbildung des Hochdruckraums (30), und einem das erste Element (16; 16a; 16b) unmittelbar umgebenden zweiten Element (17; 17a) mit einer zweiten Ausnehmung (53; 53a), wobei die zweite Ausnehmung (53; 53a) das erste Element (16; 16a; 16b) an seiner äußeren Umfangsfläche (51) umgibt, und wobei das zweite Element (17; 17a) unter Ausbildung einer radial wirkenden Druckkraft auf das erste Element (16; 16a; 16b) mit diesem verbunden ist, **dadurch gekennzeichnet, dass** die erste Ausnehmung (52a) exzentrisch im ersten Element (16a; 16b) angeordnet ist und dass in dem die größte Wanddicke (a) aufweisenden Bereich des ersten Elements (16b) eine parallel zu einer Längsachse (57) angeordnete Bohrung (60) ausgebildet ist.

2. Kraftstoffinjektor nach Anspruch 1,
**dadurch gekennzeichnet,**
**dass** zur Ausbildung der Druckkraft zwischen der Außendurchmesser (D) des ersten Elements (16; 16a; 16b) zur Ausbildung einer Presspassung größer ist als der Innendurchmesser (d) der zweiten Ausnehmung (53; 53a) des zweiten Elements (17; 17a).

3. Kraftstoffinjektor nach Anspruch 1 oder 2,
**dadurch gekennzeichnet,**
**dass** das zweite Element (17) hülsenförmig ausgebildet ist, und dass die zweite Ausnehmung (53) konzentrisch im zweiten Element (17) angeordnet ist.

4. Kraftstoffinjektor nach Anspruch 1 oder 2,
**dadurch gekennzeichnet,**
**dass** das zweite Element (17a) hülsenförmig ausgebildet ist, und dass die zweite Ausnehmung (53a) exzentrisch im zweiten Element (17a) angeordnet ist.

5. Kraftstoffinjektor nach einem der Ansprüche 1 bis 4,
**dadurch gekennzeichnet,**
**dass** das erste Element (16; 16a; 16b) das zweite Element (17; 17a) zumindest an einer Stirnseite, vorzugsweise an beiden Stirnseiten, in nicht in dem Injektorgehäuse (11) montiertem Zustand axial überragt.

6. Kraftstoffinjektor nach Anspruch 5,
**dadurch gekennzeichnet,**
**dass** zwischen dem ersten Element (16; 16a; 16b) und wenigstens einem, das erste Element (16; 16a; 16b) axial begrenzenden Bauteil (15, 19) eine axiale Druckspannung ausbildbar ist.

7. Kraftstoffinjektor nach einem der Ansprüche 1 bis 6,
**dadurch gekennzeichnet,**
**dass** die beiden Elemente (16; 16a; 16b, 17; 17a) Teil des Injektorgehäuses (11) sind.

8. Kraftstoffinjektor nach einem der Ansprüche 1 bis 7,
**dadurch gekennzeichnet,**
**dass** in dem Hochdruckraum (30) ein Druck von mehr als 2500 bar herrscht.

9. Kraftstoffinjektor nach einem der Ansprüche 1 bis 8,
**dadurch gekennzeichnet,**
**dass** der Wärmeausdehnungskoeffizient des radial inneren Elements (16; 16a; 16b) gleich oder größer ist als der Wärmeausdehnungskoeffizient des radial äußeren Elements (17; 17a).

10. Verfahren zum Herstellen eines Kraftstoffinjektors (10) nach einem der Ansprüche 1 bis 9, bei dem zwei einander radial umgebende Elemente (16; 16a; 16b, 17; 17a) miteinander gefügt werden,
**dadurch gekennzeichnet,**
**dass** vor dem Fügen das radial innere Element (16; 16a; 16b) herabgekühlt und/oder das radial äußere Element (17; 17a) erwärmt wird/werden.

## Claims

1. Fuel injector (10) having an injector housing (11) which forms a high-pressure chamber (30), which high-pressure chamber is connectable to a high-pressure source (33) and in which high-pressure chamber an injection valve element (13) is arranged such that it can perform stroke movements, wherein the high-pressure chamber (30) is delimited at least in regions by two elements (16; 16a; 16b, 17; 17a), an inner, first, preferably sleeve-shaped element (16; 16a; 16b) with a first recess (52; 52a) arranged in the first element (16; 16a; 16b) for forming the high-pressure chamber (30), and a second element (17; 17a) which directly surrounds the first element (16; 16a; 16b) and which has a second recess (53; 53a), wherein the second recess (53; 53a) surrounds the first element (16; 16a; 16b) at the outer circumferential surface (51) thereof, and wherein the second element (17; 17a) is connected to the first element (16; 16a; 16b) such that a pressure force acting radially on said first element is generated, **characterized in that** the first recess (52a) is arranged eccentrically in the first element (16a; 16b), and **in that**, **in that** region of the first element (16b) which has the greatest wall thickness (a), there is formed a bore (60) which is arranged parallel to a longitudinal axis (57).

2. Fuel injector according to Claim 1,
**characterized**
**in that**, for the generation of the pressure force, between the outer diameter (D) of the first element (16; 16a; 16b) is, for the purposes of forming an interference fit, greater than the internal diameter (d) of the second recess (53; 53a) of the second element (17; 17a).

3. Fuel injector according to Claim 1 or 2,
**characterized**
**in that** the second element (17) is of sleeve-shaped form, and in that the second recess (53) is arranged concentrically in the second element (17).

4. Fuel injector according to Claim 1 or 2,
**characterized**
**in that** the second element (17a) is of sleeve-shaped form, and in that the second recess (53a) is arranged eccentrically in the second element (17a).

5. Fuel injector according to one of Claims 1 to 4,
**characterized**
**in that** the first element (16; 16a; 16b) projects axially beyond the second element (17; 17a) at least at one face side, preferably at both face sides, when not in a mounted state in the injector housing (11).

6. Fuel injector according to Claim 5,
**characterized**
**in that** an axial compressive stress can be generated between the first element (16; 16a; 16b) and at least one component (15, 19) which axially delimits the first element (16; 16a; 16b).

7. Fuel injector according to one of Claims 1 to 6,
**characterized**
**in that** the two elements (16; 16a; 16b, 17; 17a) are part of the injector housing (11).

8. Fuel injector according to one of Claims 1 to 7,
**characterized**
**in that** a pressure of over 2500 bar prevails in the high-pressure chamber (30).

9. Fuel injector according to one of Claims 1 to 8,
**characterized**
**in that** the coefficient of thermal expansion of the radially inner element (16; 16a; 16b) is equal to or greater than the coefficient of thermal expansion of the radially outer element (17; 17a).

10. Method for producing a fuel injector (10) according to one of Claims 1 to 9, in which two elements (16; 16a; 16b, 17; 17a) which radially surround one another are joined together,
**characterized**
**in that**, before the joining process, the radially inner element (16; 16a; 16b) is cooled and/or the radially outer element (17; 17a) is heated.

## Revendications

1. Injecteur de carburant (10) comprenant un boîtier d'injecteur (11) qui constitue un espace haute pression (30) pouvant être connecté à une source haute pression (33), dans lequel est disposé de manière déplaçable en va et vient un organe de soupape d'injection (13), l'espace haute pression (30) étant limité au moins en partie par deux éléments (16 ; 16a ; 16b, 17 ; 17a), un premier élément intérieur, de préférence en forme de douille (16 ; 16a ; 16b) avec un premier évidement (52 ; 52a) disposé dans le premier élément (16 ; 16a ; 16b) pour constituer l'espace haute pression (30), et un deuxième élément (17 ; 17a) entourant directement le premier élément (16 ; 16a ; 16b), avec un deuxième évidement (53 ; 53a), le deuxième évidement (53 ; 53a) entourant le premier élément (16 ; 16a ; 16b) au niveau de sa surface périphérique extérieure (51), et le deuxième élément (17 ; 17a), en appliquant une force de compression agissant radialement sur le premier élément (16 ; 16a ; 16b), étant connecté à celui-ci,
**caractérisé en ce que**
le premier évidement (52a) est disposé de manière excentrique dans le premier élément (16a ; 16b) et **en ce qu'**un alésage (60) disposé parallèlement à un axe longitudinal (57) est réalisé dans la région du premier élément (16b) présentant la plus grande épaisseur de paroi (a).

2. Injecteur de carburant selon la revendication 1,
**caractérisé en ce que**
pour réaliser la force de compression entre, le diamètre extérieur (D) du premier élément (16 ; 16a ; 16b), pour réaliser un ajustement par pressage, est supérieur au diamètre intérieur (d) du deuxième évidement (53 ; 53a) du deuxième élément'(17 ; 17a).

3. Injecteur de carburant selon la revendication 1 ou 2,
**caractérisé en ce que**
le deuxième élément (17) est réalisé en forme de douille et **en ce que** le deuxième évidement (53) est disposé concentriquement dans le deuxième élément (17).

4. Injecteur de carburant selon la revendication 1 ou 2,
**caractérisé en ce que**
le deuxième élément (17a) est réalisé en forme de douille et **en ce que** le deuxième évidement (53a) est disposé de manière excentrique dans le deuxième élément (17a).

5. Injecteur de carburant selon l'une quelconque des revendications 1 à 4,
**caractérisé en ce que**
le premier élément (16 ; 16a ; 16b) dépasse axialement au-delà du deuxième élément (17 ; 17a) au moins au niveau d'un côté frontal, de préférence au niveau des deux côtés frontaux, dans l'état non monté dans le boîtier d'injecteur (11).

6. Injecteur de carburant selon la revendication 5,
**caractérisé en ce**
**qu'**entre le premier élément (16 ; 16a ; 16b) et au moins un composant (15, 19) limitant axialement le premier élément (16 ; 16a ; 16b) peut être réalisée une contrainte de pression axiale.

7. Injecteur de carburant selon l'une quelconque des revendications 1 à 6,
**caractérisé en ce que**
les deux éléments (16 ; 16a ; 16b ; 17 ; 17a) font partie du boîtier d'injecteur (11).

8. Injecteur de carburant selon l'une quelconque des revendications 1 à 7,
**caractérisé en ce que**
une pression de plus de 2500 bars règne dans l'espace haute pression (30).

9. Injecteur de carburant selon l'une quelconque des revendications 1 à 8,
**caractérisé en ce que**
le coefficient de dilatation thermique de l'élément radialement intérieur (16 ; 16a ; 16b) est supérieur ou égal au coefficient de dilatation thermique de l'élément radialement extérieur (17 ; 17a).

10. Procédé de fabrication d'un injecteur de carburant (10) selon l'une quelconque des revendications 1 à 9, dans lequel deux éléments s'entourant radialement l'un l'autre (16 ; 16a ; 16b, 17 ; 17a) sont assemblés l'un à l'autre,
**caractérisé en ce**
**qu'**avant l'assemblage, l'élément radialement intérieur (16 ; 16a ; 16b) est refroidi et/ou l'élément radialement extérieur (17 ; 17a) est chauffé.
